# EUROPÄISCHE PATENTSCHRIFT

(11) **EP 3 144 420 B1**
(45) Veröffentlichungstag und Bekanntmachung des Hinweises auf die Patenterteilung: **22.04.2020**
(21) Anmeldenummer: 16185820.4
(22) Anmeldetag: 26.08.2016
(51) Int. Cl.: D01H 5/72

(54) **VERDICHTUNGSVORRICHTUNG MIT EINER REINIGUNGSVORRICHTUNG**
COMPACTION APPARATUS WITH A CLEANING DEVICE
DISPOSITIF DE COMPRESSION AVEC UN DISPOSITIF DE NETTOYAGE

(30) Priorität: 18.09.2015 CH 13532015
(43) Veröffentlichungstag der Anmeldung: 22.03.2017
(73) Patentinhaber: MASCHINENFABRIK RIETER AG, 8406 Winterthur (CH)
(72) Erfinder: MALINA, Ludek, 8302 Kloten (CH)

(56) Entgegenhaltungen:
- WO-A1-2012/068692
- WO-A1-2015/128713
- DE-C- 812 036
- FR-A- 1 040 076
- US-A1- 2013 032 497

## Beschreibung

Die Erfindung bezieht sich auf eine Verdichtungsvorrichtung mit einem Antriebselement und einem um eine Drehachse drehbar gelagertes Faserverarbeitungselement mit einem Ansatz, wobei der Ansatz mit dem Antriebselement zusammenwirkt und eine Getriebestufe ausbildet, die derart ausgelegt ist, dass der Ansatz und das Antriebselement mit einer unterschiedlichen Drehzahl rotieren.

Aus der WO 2012068692 A1 ist eine Vorrichtung zum Verdichten eines Faserbandes an einer Spinnmaschine mit einem mit Saugluft beaufschlagten, angetriebenen und umlaufenden Verdichtungselement mit einem Ansatz bekannt, welches mit einem Antriebselement zusammenwirkt, das in einer Betriebsstellung mit einem angetriebenen Element der Spinnmaschine unter Bildung einer Getriebestufe eine Antriebsverbindung bildet.

Nachteilig an der Vorrichtung gemäss der WO 2012068692 A1 ist, dass sich während des Verdichtungsvorgangs einzelne Fasern vom zu verdichtenden Fasergut lösen und sich am Umfang des Verdichtungselementes ablagern. Diese Fasern können sich in Richtung der äusseren Stirnseite des Verdichtungselementes bis an das Antriebselement fortbewegen. Die Bewegung der Fasern kann z.B durch die Rotation des Verdichtungselementes erzeugt werden oder durch die bei der Rotation des Verdichtungselementes entstehende Luftströmung. Hierbei besteht die Gefahr, dass Fasern, die an die äussere Stirnseite des Antriebselementes gelangen, sich bis an den Aussenumfang des Ansatzes fortbewegen und sich an diesem festsetzen.

Dies hat zur Folge, dass die Innenfläche des Antriebselementes nicht mehr in direktem Kontakt mit dem Aussenumfang des Ansatzes steht, wodurch eine kontinuierliche Übertragung des Antriebsmoments vom Antriebselement auf das Verdichtungselement nicht mehr gewährleistet ist. Als Folge ändert sich das Geschwindigkeitsverhältnis zwischen dem Verdichtungselement und der unteren Ausgangswalze des Streckwerks, was sich negativ auf die Qualität der Verdichtung des Fasergutes auswirkt.

Es besteht daher die Notwendigkeit, das Antriebselement nach einer bestimmten Laufzeit der Verdichtungsvorrichtung von dem Verdichtungselement zu entfernen und die äussere Stirnseite des Antriebselementes bzw. den Aussenumfang des Ansatzes von den angesammelten Fasern zu befreien. Dies ist mit einem hohen Wartungsaufwand und hohen Stillstandzeiten der Spinnmaschine verbunden.

Der Erfindung liegt somit die Aufgabe zugrunde, eine Verdichtungsvorrichtung zum Verdichten eines Fasergutes an einer Spinnmaschine derart auszubilden, dass Fasern, die sich während des Verdichtungsvorgangs vom zu verdichtenden Fasergut ablösen, nicht im Bereich der äusseren Stirnseite des Antriebselementes ablagern.

Zur Lösung der Aufgabe wird nunmehr vorgeschlagen eine Verdichtungsvorrichtung entsprechend dem Oberbegriff vorzusehen, wobei die Verdichtungsvorrichtung eine Reinigungsvorrichtung aufweist, die ein Reinigungselement umfasst, welches in Richtung der Drehachse auf einer dem Faserverarbeitungselement abgewandten Stirnseite des Antriebselementes angeordnet ist und mit dem Ansatz drehfest verbunden ist, wobei das Reinigungselement wenigstens eine Abstreifkante aufweist, welche in einer Ebene parallel zur Stirnseite des Antriebselements verläuft und in ihrem Verlauf einen zunehmenden Abstand zur Drehachse aufweist. Die Abstreifkante des Reinigungselementes hat die vorteilhafte funktionale Wirkung, dass jene Fasern, die an die äussere Stirnseite des Antriebselementes gelangen unmittelbar von der Abstreifkante des Reinigungselementes abgestreift werden, so dass sich diese Fasern nicht mehr bis an den Aussenumfang des Ansatzes fortbewegen und sich an diesem festsetzen können. Folglich kann die Verdichtungsvorrichtung kontinuierlich betrieben werden und es muss daher kein Wartungsaufwand und es müssen auch keine hohen Stillstandzeiten der Spinnmaschine berücksichtigt werden. Entsprechend kann für die bekannte Verdichtungsvorrichtung mit der erfindungsgemässen Reinigungsvorrichtung mit Abstreifkante eine höhere Produktivität beim Verdichten des Fasergutes erzielt werden.

Im Rahmen der vorliegenden Anmeldung ist als Abstreifkante jene Kante am Reinigungselement gemeint, die in Drehrichtung des Reinigungselementes gesehen das Fasergut aktiv weg fördert. Alle anderen Kanten am Reinigungselement, die bezüglich der Drehrichtung keine Wegförderfunktion haben, werden nicht als Abstreifkante angesehen. Selbstverständlich ist bei Umkehr der Drehrichtung des Faserverarbeitungselements die entsprechend zugeordnete achsensymmetrische andere Kante mit Wegförderfunktion als Abstreifkante zu verstehen.

Vorzugsweise überragt die Abstreifkante zumindest abschnittsweise den Ansatz in radialer Richtung zur Drehachse. Dies hat den vorteilhaften Effekt, dass in Drehrichtung des Reinigungselementes gesehen die Abstreifkante optimal die Fasern auf der Stirnseite des Antriebselementes abstreifen.

Bevorzugt ist die drehfeste Verbindung des Reinigungselementes mit dem Ansatz eine Schnappverbindung. Die Schnappverbindung hat den Vorteil, dass für einen Austausch des Reinigungselementes - bei Defekt - kein Werkzeug notwendig ist, da der Austausch vielmehr manuell erfolgen kann. Somit ist der Austausch durch die Schnappverbindung schnell und unkompliziert.

Alternativ könnte die drehfeste Verbindung des Reinigungselementes mit dem Ansatz eine Schraub-, Niet- oder Klebeverbindung sein. Diese Verbindungstechniken sind zwar denkbar, aber beim Anbringen ebenso wie beim Austauschen eher unpraktisch.

Vorzugsweise weist das Reinigungselement mehrere Abstreifkanten auf, welche sternförmig angeordnet sind. Die Mehrzahl von sternförmig angeordneten Abstreifkanten hat den Vorteil, dass in Drehrichtung des Reinigungselementes gesehen die Abstreifkanten optimal die Fasern auf der Stirnseite des Antriebselementes abstreifen. Die sternförmige Anordnung erlaubt zudem eine flächendeckende Reinigung der Fasern auf der Stirnseite des Antriebselementes. Auf diese Art und Weise wird eine Ansammlung der Fasern auf dem Aussenumfang des Ansatzes zumindest annährend vollständig unterbunden.

Vorzugsweise weist das Reinigungselement drei Abstreifkanten auf. Bei dieser Ausführung ist das Reinigungselement vorzugsweise als gleichseitiges Dreieck ausgebildet, so dass die drei Abstreifkanten in Drehrichtung gesehen die Fasern auf der Stirnseite des Antriebselementes um 120° versetzt zueinander abstreifen.

Weiter bevorzugt weist das Reinigungselement vier Abstreifkanten auf. Bei dieser Ausführung ist das Reinigungselement vorzugsweise als Raute ausgebildet, so dass die vier Abstreifkanten in Drehrichtung gesehen die Fasern auf der Stirnseite des Antriebselementes um 90° versetzt zueinander abstreifen.

Bevorzugt ist die Abstreifkante konkav ausgebildet. Dies hat den vorteilhaften Effekt, dass die Fasern in Drehrichtung des Reinigungselementes gesehen vor der Abstreifkante her transportiert werden. Auf diese Art und Weise ist ein optimaler Abtransport der Fasern entlang der konkav ausgebildeten Abstreifkante möglich.

Weitere Vorteile der Erfindung sind anhand eines nachfolgend beschriebenen und gezeigten Ausführungsbeispiels zu entnehmen.

Es zeigen:
- Fig.1: eine schematische Seitenansicht einer Spinnstelle einer Ringspinnmaschine mit einer Streckwerkseinheit und einer anschliessenden Verdichtungsvorrichtung;
- Fig. 2: eine vergrösserte Teilansicht X nach Fig. 1 mit einer drehbar gelagerten Saugtrommel einer an einem Träger befestigten Verdichtungsvorrichtung und Antriebselement;
- Fig. 3: eine vergrösserte Seitenansicht Y nach Fig. 2 einer Antriebsvorrichtung mit einem Reibrad;
- Fig. 4a-d: vier schematische Ausführungsbeispiele jeweils in perspektivischer Darstellung von erfindungsgemässen Reinigungselementen.

Figur 1 zeigt eine schematische Seitenansicht einer Spinnstelle 10 einer Spinnmaschine (Ringspinnmaschine) mit einer Streckwerkseinheit 12, welche mit einem Eingangswalzenpaar 14, 16, einem Mittelwalzenpaar 18, 20 und einem Ausgangswalzenpaar 22, 24 versehen ist. Die unteren Walzenpaare 14, 18, 22 sind, wie schematisch angedeutet, mit einem Antrieb A verbunden. Die oberen Walzenpaare 16, 20, 24 sind als Druckwalzen ausgeführt und an einem schwenkbar gelagerten Druckarm 19 drehbeweglich gelagert. Der Druckarm 19 ist um eine Achse 21 schwenkbar gelagert und wird über ein Federelement F beaufschlagt. Über die angetriebenen Unterwalzen 14, 18, 22 werden die Druckwalzen 16, 20, 24, bzw. ein Riemchen 27 über ein Riemchen 25 über Friktion angetrieben. Die Umfangsgeschwindigkeit der angetriebenen Walze 18 ist etwas höher als die Umfangsgeschwindigkeit der angetriebenen Walze 14.

Ein der Streckwerkseinheit 12 zugeführtes Fasergut wird in Form einer Lunte L zwischen dem Eingangswalzenpaar 14, 16 und dem Mittelwalzenpaar 18, 20 einem Vorverzug unterworfen. Der Hauptverzug des Fasergutes L entsteht zwischen dem Mittelwalzenpaar 18, 20 und dem Ausgangswalzenpaar 22, 24, wobei die Ausgangswalze 22 eine wesentlich höhere Umdrehungsgeschwindigkeit als die Mittelwalze 18 aufweist. Das von dem Ausgangswalzenpaar 22, 24 abgegebene verstreckte Fasergut V wird nach unten abgelenkt und gelangt in den Bereich einer Saugzone SZ einer nachfolgenden Faserverarbeitungsvorrichtung in Form einer Saugtrommel 26 als Teil einer Verdichtungsvorrichtung VM.

Die Saugtrommel 26 ist im Bereich ihres äusseren Endes auf einer eine Drehachse 34 aufweisenden Welle 28 drehbar gelagert. Die Welle 28 ist in einer Aufnahme 29 eines Trägers 32 befestigt. Die Welle 28 weist im Bereich der Aufnahme 29 einen etwas grösseren Durchmesser auf, während die, von dieser Aufnahme 29 nach beiden Seiten sich erstreckenden Enden der Welle 28 einen verjüngten Durchmesser aufweisen und zur Aufnahme von Lagern dienen. Die drehbare Lagerung der Saugtrommel 26 wird weiter unten im Zusammenhang mit Figur 3 im Detail erläutert.

Der Träger 32 ist an seinem der Spinnmaschine zugekehrten Ende mit einem U-förmigen, bzw. gabelförmigem Endstück 38 versehen, welches mit seiner Innenfläche auf einem Teilbereich des Aussenumfanges eines Saugrohres 40 aufliegt.

Das Saugrohr 40 ist über ein oder mehrere Verbindungskanäle 42 mit einem zentralen Hauptkanal 44 verbunden. Dieser Hauptkanal 44 steht mit einer Unterdruckquelle SP in Verbindung, welche über eine Steuereinheit ST angesteuert werden kann.

Im Anschluss an die Saugzone SZ ist für die Saugtrommel 26 eine Klemmwalze 46 vorgesehen, die über eine Druckbelastung auf der Saugtrommel 26 aufliegt und mit dieser eine Klemmlinie P bildet. Dabei ist die Klemmwalze 46 auf einer Achse 48 drehbar gelagert, welche an einem Lagerelement 50 befestigt ist, das über Schrauben 52 (oder sonstige Befestigungselemente) mit einem Federelement 54 verbunden ist. Das Federelement 54 ist über schematisch dargestellte Schrauben 52 (oder sonstige Befestigungselemente) am Träger 32 befestigt.

Die Klemmlinie P bildet gleichzeitig einen so genannten "Drehsperrungsspalt", von welchem das Fasergut in der Förderrichtung FS in Form eines komprimierten Garnes FK unter Drehungserteilung einer schematisch gezeigten Ringspinneinrichtung zugeführt wird. Diese ist mit einem Ring 56 und einem Läufer 58 versehen, wobei das Garn auf eine Hülse 60 zur Bildung einer Spule 62 (Kops) aufgewickelt wird. Zwischen der Klemmlinie P und dem Läufer 58 ist ein Fadenführer 64 angeordnet. Der Ring 56 ist an einem Ringrahmen 66 befestigt, welcher während dem Spinnprozess eine Auf- und Abbewegung durchführt.

In der in Figur 2 gezeigten Lage befindet sich die Saugtrommel 26 in einer Arbeitsposition, in welcher der Aussenumfang U eines Antriebselementes in Form eines Reibrades 70 über eine entsprechend aufgebrachte Druckbelastung auf dem Aussenumfang U7 der angetriebenen Ausgangswalze 22 aufliegt. Auf diese Weise wird das Reibrad 70 über Friktion von der Ausgangswalze 22 in einer ersten Getriebestufe G1 angetrieben.

Ebenfalls über Friktion überträgt das Reibrad 70 den Antrieb in einer zweiten Getriebestufe G2 auf einen ringförmigen Ansatz 72 der Saugtrommel 26. Dies erfolgt an der Stelle, wo sich die Innenfläche IF mit dem Innendurchmesser D2 des Reibrades 70 und der Aussenumfang AU des Ansatzes 72 mit dem Aussendurchmesser D1 berühren bzw. aufeinander liegen. Die Drehachse des Reibrades 70 ist achsenparallel versetzt zur Drehachse 34 des Ansatzes 72, so dass hinsichtlich der zweiten Getriebestufe G2 das von der Ausgangswalze 22 angetriebene Reibrad 70 mit einer unterschiedlichen Drehzahl wie die Saugtrommel 26 rotiert.

In nachteilhafter Weise ist beim bekannten Stand der Technik eine kreisförmige Abdeckkappe in Richtung der Drehachse 34 auf einer der Saugtrommel 26 abgewandten Stirnseite 82 des Reibrades 70 angeordnet und mit dem Ansatz 72 drehfest verbunden. Entsprechend können sich während des Verdichtungsvorgangs einzelne Fasern vom zu verdichtenden Fasergut V lösen, am Umfang der Saugtrommel 26 ablagern und sich in Richtung der Stirnseite 82 des Reibrades 70 fortbewegen und so in den axialen Spalt zwischen der Stirnseite 82 des Reibrades 70 und der kreisförmigen Abdeckkappe gelangen. Die Bewegung der Fasern kann z.B. durch die Rotation der Saugtrommel 26 oder die bei der Rotation der Saugtrommel 26 entstehende Luftströmung erzeugt werden. Hierbei besteht die Gefahr, dass Fasern, die in den axialen Spalt gelangen, sich bis an den Aussenumfang AU des Ansatzes 72 fortbewegen und an diesem festsetzen. Dies hat zur Folge, dass die Innenfläche IF des Reibrades 70 nicht mehr in direktem Kontakt mit dem Aussenumfang AU des Ansatzes 72 steht, wodurch eine kontinuierliche Übertragung des Antriebsmoments vom Reibrad 70 auf die Saugtrommel 26 nicht mehr gewährleistet ist. Als Folge ändert sich das Geschwindigkeitsverhältnis zwischen der Saugtrommel 26 und der unteren Ausgangswalze 22 des Streckwerks 2. Hierdurch wird das zu verdichtende Fasergut V in der Saugzone SZ gestaucht, was sich negativ auf die Qualität der Verdichtung des Fasergutes V auswirkt. Es besteht daher die Notwendigkeit, das Reibrad 70 nach einer bestimmten Laufzeit der Verdichtungsvorrichtung VM von der Saugtrommel 26 zu entfernen und den Aussenumfang AU des Ansatzes 72 von den angesammelten Fasern zu befreien. Dies ist mit einem hohen Wartungsaufwand und hohen Stillstandzeiten der Spinnmaschine verbunden.

Um diesen Nachteilen aus dem Stand der Technik entgegenzuwirken kommt wie in Figur 2 rein schematisch und gestrichelt gezeigt ein erfindungsgemässes Reinigungselement 76 anstatt der kreisförmigen Abdeckkappe zum Einsatz. Entsprechend ist das erfindungsgemässe Reinigungselement 76 in Richtung der Drehachse 34 auf der der Siebtrommel 26 abgewandten Stirnseite 82 des Reibrades 70 angeordnet und mit dem Ansatz 72 drehfest verbunden. Folglich dreht sich das Reinigungselement 76 mit der gleichen Drehzahl wie die Saugtrommel 26 und unterschiedlich zum Reibrad 70, wobei alle Elemente 70, 72, 76 in gleicher Drehrichtung angetrieben sind.

Bevorzugt ist das Reinigungselement 76 aus Polyamid vom Typ PA12 gefertigt und weist opake Eigenschaften auf. Dies bedeutet, dass das Reinigungselement vorzugsweise transparent, transluzent bzw. klarsichtig ausgebildet ist. Somit kann durch das Reinigungselement 76 hindurch direkt auf die Stirnseite 82 des Reibrades 70 und den Ansatz 72 gesehen werden.

Das Reinigungselement 76 weist bezüglich der Drehrichtung des Ansatzes 72 eine Abstreifkante 78 auf. Die Abstreifkante 78 verläuft, wie in Figur 3 gezeigt, in einer Ebene (gestrichelt dargestellt) parallel zur Stirnseite 82 des Reibrades 70 und weist in ihrem Verlauf einen zunehmenden Abstand zur Drehachse 34 der Welle 28 auf. Die Abstreifkante 78 folgt in Drehrichtung gesehen der Umlaufbahn des Ansatzes 72 und kann dabei wegen der unterschiedlichen Drehzahl zwischen Reibrad 70 und Ansatz 72 sich ansammelnde Fasern auf der Stirnseite 82 des Reibrades 70 unmittelbar weg fördern bzw. abstreifen. In Drehrichtung des Reinigungselementes 76 gesehen dienen nur jene Kanten des Reinigungselementes 76 als Abstreifkanten 78, welche in Drehrichtung mitlaufen, da nur diese die Fasern weg fördern bzw. abstreifen können. Für den Fall, dass sich die Drehrichtung des Reibrades 70 und der Saugtrommel 26 umkehrt, würde im logischen Umkehrschluss die spiegelsymmetrische Kante als Abstreifkante 78' (in Figur 2 mit Strichpunkten gekennzeichnet) dienen.

Auf die erfindungsgemässe Art und Weise wird nun verhindert, dass sich Fasern von der Stirnseite 82 des Reibrades 70 in Richtung des Aussenumfangs AU des Ansatzes 72 fortbewegen können, wie dies in nachteilhafter Weise beim bekannten Stand der Technik der Fall ist.

In Figur 3 ist gezeigt, dass die Saugtrommel 26 im Bereich ihres äusseren Endes über Lager K auf der Welle 28 drehbar gelagert ist. Zur axialen Fixierung der Saugtrommel 26 auf der Welle 28 ist auf der Welle 28 ein Sicherungsring 74 angebracht, der das axiale Verschieben der Saugtrommel 26 während des Betriebes unterbindet.

Zur Befestigung des Reinigungselementes 76 am ringförmigen Ansatz 72 der Saugtrommel 26 weist das Reinigungselement 76 auf der dem Ansatz 72 zugewandten Seite kronenförmig angeformte Federfinger 80 auf (siehe diesbezüglich Figuren 4a bis 4d). Die Federfinger 80 des Reinigungselementes 76 ragen in die lichte Weite des ringförmigen Ansatzes 72 der Saugtrommel 26 hinein. Die Aussenabmessung des ringförmigen Ansatzes 72 ist dabei so gewählt, dass er in der in Figur 3 gezeigten Lage eine Klemmwirkung innerhalb der lichten Weite des Ansatzes 72 ausübt.

Wie schematisch dargestellt, können die Federfinger 80 mit zusätzlichen nach radial aussen ragenden Rastnasen 84 versehen sein, welche zur Fixierung des Reinigungselementes 76 in umlaufende Vertiefungen 86 innerhalb der lichten Weite des Ansatzes 72 eingreifen. Durch das Reinigungselement 76 wird das Reibrad 70 in axialer Richtung auf der Welle 28 in seiner Position gehalten.

In Figur 4a ist das Reinigungselement 76 aus Figur 2 in perspektivischer Darstellung gezeigt. Hierbei sind klar und deutlich die Federfinger 80 mit Rastnasen 84 für die Befestigung des Reinigungselementes 76 in der lichten Weite des Ansatzes 72 als Schnappverbindung gezeigt. Bei diesem Ausführungsbeispiel ist die äussere Form des Reinigungselementes 76 als Dreieck ausgebildet. Entsprechend weist das Reinigungselement 76 in Drehrichtung (mit einem Pfeil angedeutet) gesehen drei Abstreifkanten 78a, 78b, 78c auf. In vorliegendem Ausführungsbeispiel sind die Abstreifkanten 78 im Lot zur Ebene 88 ausgebildet. Alternativ ist es auch denkbar, die Abstreifkanten 78 konkav auszubilden.

Hinsichtlich des Reinigungselementes 76 ist es auch denkbar, wie in Figur 4b und 4c gezeigt, dieses sternförmig mit drei Abstreifkanten 78a, 78b, 78c bzw. vier Abstreifkanten 78a, 78b, 78c, 78d oder wie in Figur 4d gezeigt oval mit zwei Abstreifkanten 78a, 78b bezüglich der Drehrichtung des Ansatzes auszubilden.

Es sind jedoch auch andere Ausführungsformen eines Reinigungselementes 76 möglich, die in dieser Anmeldung nicht explizit ausgeführt sind, aber für den Fachmann offensichtlich sind, um den gewünschten Reinigungseffekt auf der Stirnseite des Reibrades zu erhalten.

## Patentansprüche

1. Verdichtungsvorrichtung mit einem Antriebselement (70) und einem um eine Drehachse drehbar gelagerten Faserverarbeitungselement (26) mit einem Ansatz (72), wobei der Ansatz (72) mit dem Antriebselement (70) zusammenwirkt und eine Getriebestufe (G2) ausbildet, die derart ausgelegt ist, dass das Faserverarbeitungselement (26) und das Antriebselement (70) während des Betriebes mit einer unterschiedlichen Drehzahl rotieren, **dadurch gekennzeichnet, dass** die Verdichtungsvorrichtung eine Reinigungsvorrichtung aufweist, die ein Reinigungselement (76) umfasst, welches in Richtung der Drehachse auf einer dem Faserverarbeitungselement (26) abgewandten Stirnseite (82) des Antriebselementes (70) angeordnet ist und mit dem Ansatz (72) drehfest verbunden ist, wobei das Reinigungselement (76) wenigstens eine Abstreifkante (78) aufweist, welche in einer Ebene (88) parallel zur Stirnseite (82) des Antriebselements (70) verläuft und in ihrem Verlauf in Drehrichtung des Reinigungselementes gesehen einen zunehmenden Abstand zur Drehachse aufweist, um während des Betriebes Fasergut aktiv weg zu fördern.

2. Verdichtungsvorrichtung nach Anspruch 1, **dadurch gekennzeichnet, dass** die Abstreifkante (78) zumindest abschnittsweise den Ansatz (72) in radialer Richtung zur Drehachse überragt.

3. Verdichtungsvorrichtung nach Anspruch 1 oder 2, **dadurch gekennzeichnet, dass** die drehfeste Verbindung des Reinigungselementes (76) mit dem Ansatz (72) eine Schnappverbindung ist.

4. Verdichtungsvorrichtung nach einem der Ansprüche 1 bis 3, **dadurch gekennzeichnet, dass** das Reinigungselement (76) mehrere Abstreifkanten (78) aufweist, welche sternförmig angeordnet sind.

5. Verdichtungsvorrichtung nach einem der Ansprüche 1 bis 4, **dadurch gekennzeichnet, dass** das Reinigungselement (76) drei Abstreifkanten (78a, 78b, 78c) aufweist.

6. Verdichtungsvorrichtung nach einem der Ansprüche 1 bis 4, **dadurch gekennzeichnet, dass** das Reinigungselement (76) vier Abstreifkanten (78a, 78b, 78c, 78d) aufweist.

7. Verdichtungsvorrichtung nach Anspruch 1, **dadurch gekennzeichnet, dass** die Abstreifkante (78) konvex ausgebildet ist.

8. Spinnmaschine mit einer Vielzahl von Verdichtungsvorrichtungen, **dadurch gekennzeichnet, dass** zumindest eine Verdichtungsvorrichtung nach einem der Ansprüche 1 bis 7 ausgebildet ist.

## Claims

1. A compaction apparatus with a drive element (70) and a fiber processing element (26), which is mounted to rotate about an axis of rotation and has a formation (72), such that this formation (72) cooperates with the drive element (70) and forms a gear stage (G2), which is designed so that the fiber processing element (26) and the drive element (70) rotate at different rotational speeds during operation, **characterized in that** the compaction device comprises a cleaning device, which comprises a cleaning element (76) that is arranged on an end face (82) of the drive element (70), facing away from the fiber processing element (26) in the direction of the axis of rotation and connected to the formation (72) in a rotationally fixed manner, wherein the cleaning element (76) has at least one stripping edge (78) that runs parallel to the end face (82) of the drive element (70) in a plane (88) and, seen in the direction of rotation of the cleaning element, has an increasing distance to the axis of rotation in order to actively convey fiber material away during operation.

2. The compaction apparatus according to claim 1, **characterized in that** the stripping edge (28) protrudes beyond the formation (72) in the radial direction to the axis of rotation in at least some sections.

3. The compaction apparatus according to claim 1 or 2, **characterized in that** the rotationally fixed connection of the cleaning element (76) to the formation (72) is a snap connection.

4. The compaction apparatus according to any one of claims 1 to 3, **characterized in that** the cleaning element (76) comprises a plurality of stripping edges (78) arranged in a star pattern.

5. The compaction apparatus according to any one of claims 1 to 4, **characterized in that** the cleaning element (76) has three stripping edges (78a, 78b, 78c).

6. The compaction apparatus according to any one of claims 1 to 4, **characterized in that** the cleaning element (76) has four stripping edges (78a, 78b, 78c, 78d).

7. The compaction apparatus according to claim 1, **characterized in that** the stripping edge (78) is designed to be convex.

8. A spinning machine having a plurality of compacting apparatus, **characterized in that** at least one compacting apparatus is embodied according to any one of claims 1 to 7.

## Revendications

1. Dispositif de compression avec un élément d'entraînement (70) et un élément de traitement de fibres (26) monté de manière rotative autour d'un axe de rotation avec une fixation (72), la fixation (72) interagissant avec l'élément d'entraînement (70) et formant un étage d'engrenage (G2) conçu de sorte que l'élément de traitement de fibres (26) et l'élément d'entraînement (70) tournent en rotation pendant le fonctionnement à une vitesse différente, **caractérisé en ce que** le dispositif de compression présente un dispositif de nettoyage qui comprend un élément de nettoyage (76), lequel est disposé dans la direction de l'axe de rotation sur une face frontale (82) de l'élément d'entraînement (70) opposée à l'élément de traitement de fibres (26) et est relié de manière non rotative à la fixation (72), l'élément de nettoyage (76) présentant au moins un bord de raclage (78) qui s'étend dans un plan (88) parallèlement à la face frontale (82) de l'élément d'entraînement (70), et vu dans son extension dans le sens de rotation de l'élément de nettoyage, présente une distance croissante par rapport à l'axe de rotation afin d'évacuer activement le matériau fibreux pendant le fonctionnement.

2. Dispositif de compression selon la revendication 1, **caractérisé en ce que** le bord de raclage (78) fait saillie au moins par section sur la fixation (72) dans la direction radiale par rapport à l'axe de rotation.

3. Dispositif de compression selon la revendication 1 ou 2, **caractérisé en ce que** la liaison non rotative de l'élément de nettoyage (76) à la fixation (72) est une liaison par encliquetage.

4. Dispositif de compression selon l'une des revendications 1 à 3, **caractérisé en ce que** l'élément de nettoyage (76) présente une pluralité de bords de raclage (78) qui sont disposés en forme d'étoile.

5. Dispositif de compression selon l'une des revendications 1 à 4, **caractérisé en ce que** l'élément de nettoyage (76) présente trois bords de raclage (78a, 78b, 78c).

6. Dispositif de compression selon l'une des revendications 1 à 4, **caractérisé en ce que** l'élément de nettoyage (76) présente quatre bords de raclage (78a, 78b, 78c, 78d).

7. Dispositif de compression selon la revendication 1, **caractérisé en ce que** le bord de raclage (78) est formé de manière convexe.

8. Machine à filer à plusieurs dispositifs de compression, **caractérisée en ce qu'**au moins un dispositif de compression est formé selon l'une des revendications 1 à 7.
